# EUROPÄISCHE PATENTSCHRIFT

(11) **EP 0 179 435 B1**
(45) Veröffentlichungstag und Bekanntmachung des Hinweises auf die Patenterteilung: **27.11.1991**
(21) Anmeldenummer: 85113357.9
(22) Anmeldetag: 22.10.1985
(51) Int. Cl.: G08B 13/26, G08B 13/24, G08B 13/12, H05C 1/04

(54) **Elektrozaungerät**
Electric fence device
Dispositif pour clôture électrique

(30) Priorität: 25.10.1984 DE 3439015
(43) Veröffentlichungstag der Anmeldung: 30.04.1986
(73) Patentinhaber: Horizont Gerätewerk GmbH, D-34497 Korbach (DE)
(72) Erfinder: Weinrich, Wilhelm, Dipl.-Ing., D-3540 Korbach (DE)
(74) Vertreter: Seids, Heinrich

(56) Entgegenhaltungen:
- WO-A-82/00936
- DE-A- 1 901 868
- DE-A- 3 100 936
- BULL. SEV. Band 62, 16. Oktober 1971, Seiten 1009-1010, Zürich, CH; S. SZPOR et al.: "Mesure de la résistance de terre du pylône de ligne de transmission en ondes de choc répétées"

## Beschreibung

Die Erfindung betrifft ein Elektrozaungerät zum Auflegen elektrischer Impulse auf einen anzuschließenden elektrisch leitfähigen, gegen Erde elektrisch isolierten Elektrozaun, dessen elektrische Impedanz durch äußere Einflüsse ungewollte oder willkürlicher Art veränderlich ist, wobei der im Elektrozaungerät vorgesehenen elektrischen Impulserzeuger-Schaltungsanordnung Prüf- und Überwachungseinrichtung für den Zustand des Elektrozaunes zugeordnet sind.

Bei Elektrozäunen, sei es Elektroweidezäunen oder Objektschutz-Elektrozäunen, ist es für die Sicherstellung der Wirksamkeit erforderlich, den Zaunzustand zu überwachen, zumindest von Zeit zu Zeit zu überprüfen. Da der Elektrozaun gegenüber Erde wie ein elektrischer Kondensator wirkt, weist er eine elektrische Impedanz auf, die im wesentlichen durch die elektrische Kapazität und den Isolationswiderstand gegenüber Erde bestimmt ist. Diese elektrische Impedanz verändert sich, sobald durch Zaunbruch Teile des Elektrozaunes unwirksam, also die elektrische Kapazität vermindert worden ist, oder wenn durch Zaunberührung, Zaunbewuchs oder sonstige Einflüsse der elektrische Isolationswiderstand des Elektrozaunes verändert, im allgemeinen vermindert wird. Der Stand der Technik für eine solche Überwachung der Anlage ist in WO 82/00936 dokumentiert.

Aus DE-Al-3 100 936 ist eine Eindringlingwarnanlage bekannt, bei der von einem Oszillator Hochfrequenzsignale erzeugt und auf eine Antenne gelegt werden. Sobald der Körper eines Eindringlings in das elektrische Feld der Antenne gelangt, ändern sich die Abstrahlungsverhältnisse der Antenne für die Hochfrequenzsignale, was für die Anzeige- oder Alarmgabe ausgenutzt werden kann. Bei einer in der gleichen Druckschrift beschriebenen älteren Anlage dieser Art werden die Hochfrequenzsignale auf einen parallel zur Antenne verlegten Felddraht gelegt. Durch den in das elektrische Feld von Felddraht und Antenne gelangenden Körper des Eindringlings wird die Induktion zwischen Felddraht und Antenne und damit die Übertragung von Hochfrequenzsignalen von Felddraht auf die Antenne verändert, was ebenfalls zur Anzeige- bzw. Alarmgabe heranzuziehen ist. Mit diesen bekannten Anlagen sind aber keine Elektrozäune zu betreiben, die mit Hochspannungsimpulsen beaufschlagt werden, um mit dem Elektrozaun in galvanische Berührung kommende Tiere oder Eindringlinge mit einem elektrischen Schlag abzuschrecken.

Aus DE-Al-1 901 868 sind ein Verfahren und ein Gerät zum Messen der Impedanz einer Koaxialleitung bekannt, wonach die Koaxialleitung deren Impedanz gemessen werden soll, zunächst über einen hohen Widerstand elektrisch aufgeladen und über einen Belastungswiderstand entladen wird. Dieses Meßverfahren und Meßgerät vermag ebenfalls keine Anregung für die Betriebsweise von Elektrozaungeräten und Elektrozäunen zu geben, insbesondere nicht zur Überwachung der Impedanz eines Elektrozaunes.

Schließlich ist in einem Aufsatz in BULL.SEV 62 (1971) 21, Seiten 1009 bis 1010 ein Apparat zur Messung des Erdungswiderstandes eines Freileitungsmastes mit Schutzleitern beschrieben. Es sollen dazu elektrische Impulse benutzt werden, die mittels eines elektronischen Voltmeters gemessen und zum Vergleich des Erdungswiderstandes zu einem Eichwiderstand herangezogen werden sollen. Hieraus läßt sich aber ebenfalls keine Überwachung eines in Betrieb befindlichen Elektrozaunes und Elektrozaungerätes ausführen.

Bei Elektrozäunen ist die Überwachung der Impedanz in erster Linie zur Kontrolle des ordnungsgemäßen Betriebszustandes des Elektrozaunes von einer einzigen Stelle her, im allgemeinen vom Elektrozaungerät her, heranzuziehen. Die Impedanzüberwachung kann aber auch bei Objektschutzzäunen zur Feststellung willkürlicher Veränderungen am Objektschutzzaun benutzt werden, insbesondere wenn eine Person versucht, einen Weg über oder durch den Zaun an das geschützte Objekt zu bahnen.

Bei im Einsatz befindlichen Elektrozaungeräten sind in der Praxis verschiedene Versuche unternommen worden, um die Kontrolle des Zaunzustandes am Elektrozaungerät selbst oder an einer einzigen beliebigen Stelle des Elektrozaunes zunehmen. Mittels eines elektronischen Meßgerätes, wie es beispielsweise aus BUL SEV 62 (1971) 21, Seiten 1009 bis 1010 bekannt ist, könnte versucht werden, die tatsächliche Spannung der auf den Elektrozaun gelegten Impulse zu messen. Diese Spannungsmessung hat aber für die Kontrolle des Zaunzustandes nur dann Bedeutung, wenn ein direkter Vergleich zwischen der gemessenen Zaunspannung und der in ungestörtem Normalbetrieb des Zaunes auftretenden Zaunspannung vorgenommen werden könnte. der für diesen Vergleich notwendige letztere Spannungswert ist aber mit solchen Spannungsmeßgeräten nicht feststellbar.

Die Überwachung des Zaunzustandes durch Messung der am Elektrozaun entwickelten Impulsspannung (siehe hierzu WO 82/00936) ist auch dadurch erschwert, daß Elektrozaungeräte "neuerer Generation" im Interesse der Erzeugung energiereicher Impulse unter möglichst geringem Stromverbrauch mit Impulserzeugerschaltungsanordnungen ausgestattet sind, die nur geringe innere Impedanz aufweisen. Durch die Erzeugung energiereicher elektrischer Impulse wird die Abhängigkeit der am Elektrozaun entwickelten Impulsspannung von der Impedanz des Elektrozaunes wesentlich vermindert. Es wäre zunächst denkbar, die Messung der am Elektrozaun entwickelten Impulsspannung so zu verfeinern, daß auch die am Elektrozaun entwickelte Impulsspannung in einem entsprechend engen Bereich als Indikator für Änderungen der elektrischen Impedanz des Elektrozaunes benutzt werden könnte. Dies ist aber bisher daran gescheitert, daß weitere unvermeidliche Störfaktoren, wie auf dem Elektrozaun induzierte Spannungen (bei Gewitter) u.dgl. zeitweilig Spannungsänderungen gleicher Größenordnung hervorrufen können, wie sie für die Überwachung der Zaunimpedanz zur Verfügung stehen.

Aufgabe der Erfindung ist es daher, ein Elektrozaungerät der eingangs angegebenen Art mit Prüf- und Überwachungseinrichtungen für die Impedanz des angeschlossenen Elektrozaunes auszustatten, die jederzeit kurzfristig oder in kurzen Zeitabschnitten oder überhaupt ständig die von den elektrischen Impulsen auf dem Elektrozaun entwickelte Impulsspannung feststellen, mit einer Bezugsgröße vergleichen und für jederzeit abrufbare Anzeige bereithalten oder jederzeit melden.

Diese Aufgabe wird erfindungsgemäß dadurch gelöst, daß die Prüf- und Überwachungseinrichtung in Kombination enthalten:
- elektrische Schaltungsteile zur Feststellung des Istwertes der elektrischen Spitzenspannung von unter Zugrundelegen einer ersten festgelegten inneren Impedanz der Impulserzeugerschaltungsanordnung erzeugten und auf den Elektrozaun gelegten elektrischen Impulsen,
- Einrichtungen zum Entwickeln einer Bezugsgröße durch Feststellung eines weiteren Istwertes der elektrischen Spitzenspannung von solchen auf den Elektrozaun gelegten elektrischen Impulsen, die unter Zugrundelegen einer zweiten, anderen festgelegten inneren Impedanz der Impulserzeuger-Schaltungsanordnung erzeugt werden, und
- Einrichtungen zum Vergleichen des festgestellten, der Impulsspannung entsprechenden Istwertes mit dieser Bezugsgröße, sowie Einrichtungen zur Auswertung des Vergleichsergebnisses, wie Anzeige, Registrierung, Alarmgabe usw..

Diese Bezugsgröße kann auf der Grundlage der Impedanz des ungestörten Elektrozauns gebildet werden. Dies kann beispielsweise vor Inbetriebnahme des fertig montierten Elektrozaunes dadurch geschehen, daß mit dem Elektrozaungerät Impulse auf den Zaun gelegt werden, wie sie auch später für den Betrieb vorgesehen sind und die dabei festgestellte, auf den Elektrozaun entwickelte Impulsspannung als Bezugsgröße gespeichert wird. Zweckmäßig kann dann diese Bezugsgröße auch nach Inspektion des Elektrozaunes, beispielsweise Beseitigung von Bewuchs usw. erneut festgestellt und gespeichert werden.

Eine andere Möglichkeit zur Entwicklung einer Bezugsgröße besteht im Rahmen der Erfindung darin, daß Impulse unter erhöhter innerer Impedanz des Elektrozaungerätes auf den Zaun gegeben werden.Mit dem unter höherer innerer Impedanz des Impulserzeugers auf den Elektrozaun gelegten Impulsen wird aufgrund der augenblicklich auf dem Elektrozaun herrschenden Impedanz eine geringere Impulsspannung erzeugt werden, als mit den unter geringer innerer Impedanz des Impulserzeugers erzeugten Impulse. Die Differenz der unter beiden Voraussetzungen auf dem Elektrozaun entwickelten Impulsspannung ist somit ein Maß für die augenblicklich auf dem Elektrozaun herrschende Impedanz. In diesem Fall wird somit eine Bezugsgröße vorgesehen, die in noch stärkerem Maße von der auf dem Elektrozaun herrschenden Impedanz abhängig ist, als die beim Betrieb auftretende Impulsspannung.

Man hat zwar bereits versucht, bei elektrischen Weidezäunen den ordnungsgemäßen Zustand des Zaunes dadurch festzustellen, daß man das Elektrozaungerät mit zwei Ausgängen ausstattete, nämlich einen normalerweise für den Anschluß des Elektrozaunes benutzten Ausgang mit geringerer Impedanz und einen zweiten Ausgang mit höherer Impedanz. Für den Kontrollbetrieb mußte dann das Elektrozaungerät abgeschaltet und der Elektrozaun vom einen Ausgang an den anderen Ausgang angeschlossen werden. Hierdurch ließ sich aber keine brauchbare Überwachung erreichen, weil in der notwendigen Abschaltzeit bereits Zustandsänderungen (Ausbruch von Tieren usw.) am Elektrozaun eintreten konnte, die die Vergleichsmöglichkeit der Impulsspannungen unmöglich machen und sogar die Betriebsfähigkeit des Elektrozaunes vernichten konnten. Die Benutzbarkeit des Vergleiches von Impulsspannungen auf dem Elektrozaun unter Änderung der inneren Impedanz des Impulserzeugers wird erfindungsgemäß dadurch ermöglicht, daß die Änderung der inneren Impedanz des Impulserzeugers ohne die Notwendigkeit einer zeitweiligen Abschaltung und praktisch augenblicklich sowohl im einen als auch im anderen Sinne durchführbar gemacht wird.

Als Weiterbildung dieser letzteren Möglichkeit können die im Elektrozaungerät vorgesehenen Prüf- und Überwachungseinrichtungen so ausgebildet werden, daß die Umschaltung der Impulserzeuger-Schaltungsanordnung auf höhere innere Impedanz und die Zurückschaltung auf geringe innere Impedanz mittels eines Timers periodisch erfolgt und zusammen mit dieser periodischen Umschaltung auch der Impulsspannungsvergleich ausgeführt wird. Es liegen dann periodisch Vergleichsergebnisse in Art einer periodisch ausgeführten, fortlaufenden Überwachung vor.

Für die Erzeugung elektrischer Impulse unter geringer und wahlweise erhöhter innerer Impedanz des Impulserzeugers können im Rahmen der Erfindung Schaltungsanordnungen unterschiedlichster Art vorgesehen sein. Beispielsweise können die innere Impedanz der Impulserzeuger-Schaltungsanordnung erhöhende, zusätzliche elektrische Schaltungsteile vorgesehen sein,die einen vor dem spannungsseitigen (heißen Ausgang oder wahlweise erdseitigen (kalten) Ausgang des Elektrozaungerätes angeordneten, mit einem zum Prüfen des augenblicklichen Zustandes am Elektrozaun auftrennbaren Kurzschluß-Bypass überbrückten elektrischen Widerstand, vorzugsweise ohm'schen Widerstand, enthalten, wobei die Einrichtungen zum Istwert/Bezugsgrößen-Vergleich hinter diesem elektrischen Widerstand an die heiße Seite des Schaltungsausganges angeschlossen sind.

Eine andere Möglichkeit für den Vergleich der von bei unterschiedlicher innerer Impedanz des Impulsgebers gebildeten Impulsen erzeugten Impulsspannungen läßt sich erreichen, wenn Zwillingsimpulse auf den Elektrozaun gelegt werden. Der eine Teilimpuls solcher Zwillingsimpulse ist dann unter geringer innerer Impedanz des Impulserzeugers und der zweite Teilimpuls unter erhöhter innerer Impedanz des Impulserzeugers zu entwickeln. Dabei ist es möglich, den von einem Impulserzeuger mit geringer innerer Impedanz gebildeten elektrischen Impuls direkt und mit zeitlicher Verzögerung auch noch über die innere Impedanz erhöhende Schaltungsteile auf den Elektrozaun zu legen. Ferner ist es möglich, eine Impulserzeugerschaltungsanordnung vorzusehen, die jeweils zwei elektrische Impulse, also Zwillingsimpulse erzeugt, wobei der eine Teilimpuls direkt und der zweite Teilimpuls über die innere Impedanz erhöhende Schaltungsteile auf den Elektrozaun gelegt werden. Schließlich können auch zwei Impulserzeugerschaltungsanordnungen, und zwar eine mit geringer innerer Impedanz und eine mit höherer innerer Impedanz vorgesehen und zu unmittelbar zeitlich aufeinanderfolgender Abgabe ihrer Impulse miteinander gekoppelt sein.

In jedem Fall ist die mit solchen Zwillingsimpulsen auf dem Elektrozaun erzeugte Impulsspannung in ihrem zeitlichen Verlauf von der augenblicklich am Elektrozaun herrschenden elektrischen Impedanz abhängig. Der zeitliche Verlauf der Impulsspannung enthält dann bereits den Istwert/Bezugsgrößen-Vergleich und kann in den Prüf- und Überwachungseinrichtungen des Elektrozaungerätes für die Überwachung des Betriebszustandes des Elektrozaunes ausgewertet werden.

An die Prüf- und Überwachungseinrichtung des Elektrozaungerätes können Einrichtungen verschiedenster Art angeschlossen werden. Beispielsweise können die Prüf- und Überwachungseinrichtungen dazu ausgebildet sein, zur Erzeugung verstärkter Impulse ausgebildete, zusätzliche elektrische Schaltungsteile des Impulserzeugers bzw. einen zusätzlichen Impulserzeuger einzuschalten, sobald und solange der in den Prüf- und Überwachungseinrichtungen ermittelte Vergleichswert zwischen Istwert und Bezugsgröße bzw. der gemittelte Vergleichswert einen eingestellten oder einstellbaren Schwellenwert überschreitet.

Das erfindungsgemäße Elektrozaungerät stellt eine wesentliche Verbesserung im Einsatz an Elektroweidezäunen dar, da es eine sichere Anzeige für den Zustand des Elektro-Weidezaunes am Elektrozaungerät selbst ermöglicht. Der Landwirt kann an einer am Elektrozaungerät oder an sonstiger zentraler Stelle angeordneten Anzeigeeinrichtung sehen, ob sich der Elektro-Weidezaun in gutem Zustand befindet. Nur wenn der Landwirt einen verschlechterten Zustand des Elektroweidezaunes wiedergebende Anzeige vorfindet, wird er eine Inspektion des Elektroweidezaunes vornehmen, was dann evtl. das Abgehen des gesamten Elektrozaunes zu Fuß erforderlich machen kann.

Durch die Erfindung wird ein Elektrozaungerät geschaffen, das auch für andere Anwendungszwecke einsetzbar bzw. speziell entwickelbar ist. Ein solcher besonderer Zweck ist der Einsatz des Elektrozaungerätes zum Betrieb von Objektschutz-Elektrozäunen. Solche Objektschutz-Elektrozäune verlangen einerseits hohe Abschreckwirkung und stabile Impulserzeugung, d.h. daß auch bei einem gewollt gelegten Erdschluß noch immer ausreichend starke Impulse erzeugt werden. Andererseits soll der Objektschutz-Elektrozaun bzw. das zu seinem Betrieb benutzte Elektrozaungerät empfindlich auf solche Impedanzänderungen reagieren, die sich durch Annähern einer Person, eines Tieres oder eines Gegenstandes an den Objektschutzzaun ergeben, um dadurch Alarmeinrichtungen und dergleichen zu betätigen. Diese mit dem Betrieb eines Objektschutz-Elektrozaunes in Verbindung stehenden besonderen Anforderungen lassen sich mit einem erfindungsgemäßen Elektrozaungerät erfüllen, wenn man zu ununterbrochenem Überwachungsbetrieb in wirksamen Zustand ständig einschaltbare Prüf- und Überwachungseinrichtungen vorsieht und zum Einschalten von Alarmeinrichtungen u.dgl. bei Überschreiten eines eingestellten oder einstellbaren Schwellenwertes für den Vergleichswert zwischen Istwert und Bezugsgröße der auf dem Elektrozaun erzeugten Impulsspannung ausbildet.

Bei allen Einsatzfällen ist es aber von Bedeutung, daß überempfindliche Reaktion des Elektrozaungerätes bzw. der Prüf- und Überwachungseinrichtungen vermieden wird. Solche überempfindliche Reaktion läßt sich im Rahmen der Erfindung durch zwei getrennt oder gemeinsam anwendbare Maßnahmen vermeiden:
Die Einrichtungen zum Auswerten des Vergleichsergebnisses von Istwert und Bezugsgröße können zum Speichern und Mitteln einer Mehrzahl von zeitlich nacheinander entwickelten Vergleichswerten zwischen Istwert und Bezugsgröße ausgebildet sein. Es ist dann ein solcher gemittelter Vergleichswert für die Anzeige oder die Schaltung von angeschlossenen Einrichtungen heranzuziehen. Kurzzeitige Störeinflüsse lassen sich bei solchen gemittelten Vergleichswerten weitgehend unschädlich machen.
Die Einrichtungen zur Auswertung des Vergleichsergebnisses von Istwert und Bezugsgröße können auch zum Ansprechen bei Überschreiten des Vergleichswertes zwischen Istwert und Bezugsgröße bzw. des gemittelten Vergleichswertes über einen eingestellten oder einstellbaren Schwellenwert ausgebildet sein. Damit lassen sich kleinere Störungen wirksam aussieben.

Ausführungsbeispiele der Erfindung werden im folgenden anhand der Zeichnung näher erläutert. Es zeigen:
- Fig. 1: Das Blockschaltbild eines erfindungsgemäßen Elektrozaungerätes, insbesondere für den Betrieb von Objektschutz-Elektrozäunen;
- Fig. 2: das Blockschaltbild eines erfindungsgemäßen Elektrozaungerätes, insbesondere für den Betrieb von Elektro-Weidezäunen;
- Fig. 3: das vereinfachte Schaltschema eines nach dem Prinzip gemäß Figur 2 aufgebauten Elektrozaungerätes in besonders einfacher Ausführungsform,
- Fig. 4: das Schaltschema nach dem Prinzip gemäß Fig. 2 aufgebauten Elektrozaungerätes in ergänzter Ausführungsform;
- Fig. 5: das Schaltschema eines erfindungsgemäßen Elektrozaungerätes abgewandelter Ausführungsform;
- Fig. 6: das Schaltschema eines erfindungsgemäßen Elektrozaungerätes in einer weiteren Ausführungsform;
- Fig. 7: das Blockschaltbild eines nach einem abgewandelten Prinzip arbeitenden erfindungsgemäßen Elektrozaungerätes und
- Fig. 8: das Blockschaltbild eines erfindungsgemäßen Elektrozaungerätes in gegenüber Figur 7 abgewandelter Ausführungsform.

Im Beispiel der Figur 1 ist ein Elektrozaungerät 10 mit einem Impulserzeugerteil 11 und einem Prüf- und Überwachungsteil 12 ausgestattet. Der Impulserzeugerteil 11 enthält in diesem Beispiel zwei Impulserzeugerschaltungsanordnungen 13 und 14, von welchen die Impulserzeuger-Schaltungsanordnung 13 zur Abgabe von Impulsen für Normalbetrieb, beispielsweise Impulsen mit Impulsspannung von 3000 V bis 5000 V, ausgebildet und im Betrieb ständig eingeschaltet ist. Die Impulserzeuger-Schaltungsanordnung 14 ist dagegen zur Erzeugung von verstärkten Impulsen, beispielsweise 6000V bis 8000 V ausgebildet und wird mit der im folgenden erläuterten Steuerung nur zeitweilig eingeschaltet. Jede der beiden Impulserzeuger-Schaltungsanordnungen 13 und 14 weist eine Trenndiode 15 an ihrem spannungsseitigen (heißen) Ausgang auf, so daß die beiden Impulserzeuger-Schaltungsanordnungen 13 und 14 mit ihren sich entsprechenden Ausgängen parallel geschaltet werden können.

Der Prüf- und Überwachungsteil 12 enthält im dargestellten Beispiel einen Hochspannungsanschluß 16, der an den Spannungsseitigen (heißen) Ausgang des Impulserzeugerteiles 11 zu legen ist und den Anschluß für den Elektrozaun 17 bildet. Ferner weist der Prüf- und Überwachungsteil 12 einen zweiten Anschluß 18 auf, der an den zweiten Ausgang des Prüf- und Überwachungsteiles 12 zu legen ist und einen Erdanschluß bildet.

Der Prüf- und Überwachungsteil 12 enthält ferner eine elektrische, vorzugsweise elektronische Spannungs-Meßeinrichtung 21 für die mit den aufgelegten elektrischen Impulsen auf dem Elektrozaun 17 erzeugte Spitzenspannung, die im folgenden auch als Impulsspannung bezeichnet wird. Die Spannungs-Meßeinrichtung 21 ist elektrisch zwischen den Hochspannungsanschluß 16 und den zweiten Anschluß 18 des Prüf- und Überwachungsteiles 12 gelegt.

An die Spannungs-Meßeinrichtung 21 ist eine Bezugsgrößen-Entwicklungseinrichtung 22 angeschlossen, die in diesem Beispiel als Speichereinrichtung für den von der Spannungs-Meßeinrichtung 21 zugeführten Impulsspannungswert ausgebildet ist und ein Betätigungselement 23, beispielsweise eine Druckknopftaste, aufweist. Durch Betätigen dieses Betätigungselementes 23 wird die Bezugsgrößen-Entwicklungseinrichtung 22 veranlaßt, den augenblicklich von der Spannungs-Meßeinrichtung zugeführten Impulsspannungswert als Bezugsgröße zu speichern.

An die Spannungs-Meßeinrichtung 21 ist ferner ein Speicher und Mittelrechner 24 angeschlossen, der stets eine Anzahl, beispielsweise 3 bis 5 aufeinanderfolgend von der Spannungs-Meßeinrichtung 21 zugeführte Impulsspannungswerte speichert und hieraus einen mittleren Impulsspannungswert bildet. Dieser mittlere Impulsspannungswert wird auf eine elektronische Vergleichseinrichtung 25 übertragen, die auch die in der Bezugsgrößen-Entwicklungseinrichtung 22 gespeicherte Bezugsgröße aufnimmt und mit dem mittleren Impulsspannungswert vergleicht, vorzugsweise durch Differenzbildung. Dieser Vergleichswert wird auf eine Schwellenwert-Vergleichseinrichtung 26 übertragen. Übersteigt der von der Vergleichseinrichtung zugeführte Vergleichswert den in der Schwellenwert-Vergleichseinrichtung 26 gespeicherten Schwellenwert, so gibt die Schwellenwert-Vergleichseinrichtung 26 ein Signal an eine Anzeige, Registrier- und Schalteinheit 27 ab, die Anzeigeeinrichtungen 28, eine Uhr 29 und Schalter enthalten kann, um Einschaltsignale auf akustische Alarmgeber 19, beispielsweise Sirenen, das Umfeld des Elektrozaunes 17 ausleuchtende Scheinwerfer 20 geben können und ein Einschaltsignal auf die Impulserzeuger-Schaltungsanordnung 14 für die Erzeugung verstärkter Impulse legt.

Für die Betriebsvorbereitung eines Elektrozaungerätes 10 gemäß Figur 1 ist nach der Montage des Elektrozaunes 17 und dessen Anschluß an den Hochspannungsanschluß 16 des Prüf- und Überwachungsteils 12 wird zunächst ein Anlaufbetrieb mit der Impulserzeuger-Schaltungsanordnung 13 eingeleitet. Es wird während dieses Anlaufbetriebes das Betätigungselement 23 der Bezugsgrößen-Entwicklungseinrichtung 22 betätigt, so daß der sich bei diesem Anlaufbetrieb ergebende Impulsspannungswert als Bezugsgröße in der Bezugsgrößen-Entwicklungseinrichtung gespeichert wird. Bei jeder Inspektion und im Bereich des Elektrozaunes 17 vorgenommenen Veränderung wird dieser Einlaufbetrieb mit erneuter Speicherung der Bezugsgröße für den Impulsspannungswert erneut vorgenommen. Das Elektrozaungerät 10 nach Figur 1 eignet sich insbesondere zum Betrieb von Objektschutz-Elektrozäunen. Es bietet dabei den besonderen Vorteil, daß außer Alarmgabe und Ausleuchtung des Umfeldes mit Scheinwerfern 20 auch jeglicher Versuch, die Wirksamkeit des Elektrozaunes 17 durch Kurzschluß oder sonstige Maßnahmen zu vermindern, vom Elektrozaungerät 10 mit der Abgabe verstärkter Hochspannungsimpulse beantwortet wird.

Im Beispiel der Figur 2 enthält das Elektrozaungerät 10 in seinem Impulserzeugerteil 11 eine Impulserzeuger-Schaltungsanordnung 13, die mit geringer innerer elektrischer Impedanz ausgebildet ist. so daß die von der im Beispiel der Figur 2 benutzten Impulserzeuger-Schaltungsanordnung 13 erzeugten Impulse nur relativ geringe Abhängigkeit von Impedanzänderungen des Elektrozaunes 17 aufweisen. Der Prüf- und Überwachungsteil 12 des Elektrozaungerätes 10 gemäß Figur 2 enthält eine Impedanzerhöhungseinheit 30, deren die Impedanz erhöhenden Schaltungsteile 31 in Figur 2 als Reihenschaltung von elektrischem Kondensator, Spule und ohm'schen Widerstand angedeutet sind. In der Regel wird man lediglich einen ohm'schen Widerstand als die Impedanz erhöhenden Schaltungsteil vorsehen. Wie Figur 2 zeigt, sind die die Impedanz erhöhenden Schaltungsteile 31 mit einem auftrennbaren Kurzschluß-Bypass 32 überbrückt. Bei geschlossenem Kurzschluß-Bypass hat der Prüf- und Überwachungsteil 12 am Hochspannungsanschluß 16 praktisch impedanzfreien Durchgang von der Impulserzeuger-Schaltungsanordnung 13 zum Elektrozaun 17. Ist der Kurzschluß-Bypass 32 aufgetrennt, so wird im Prüf- und Überwachungsteil 12 des Elektrozaungerätes 10 die innere Impedanz am Hochspannungsanschluß 16 um das mit den die Impedanz erhöhenden Schaltungsteilen 30 vorgesehenem Maß erhöht. Das Auftrennen und Schließen des Kurzschluß-Bypasses erfolgt mittels eines Taktgebers 33.

Der Prüf- und Überwachungsteil 12 enthält ferner eine elektronische Spannungs-Meßeinrichtung 21 mit Speichereinrichtung für die gemessenen Impulsspannungswerte und eine kombinierte Vergleichs- und Anzeigeeinrichtung 34 mit beispielsweise optischem Anzeigeelement 35. Die Spannungs-Meßeinrichtung 21 bzw. kombinierte Vergleichs- und Anzeigeeinrichtung 34 ist ebenfalls an den Taktgeber 33 angeschlossen, so daß erkennbar ist, ob bei aufgetrenntem Kurzschluß-Bypass merklich geringere Impulsspannungswerte auf dem Elektrozaun entwickelt werden als bei geschlossenem Kurzschluß-Bypass 32. Tritt ein merklicher Abfall des Impulsspannungswertes bei aufgetrenntem Kurzschluß-Bypass 32 auf, so ist dies ein Anzeichen dafür, daß der Elektrozaun durch Bewuchs oder sonstige Einflüsse erhöhte Impedanz aufweist und einer Inpektion unterzogen werden sollte. Das in Figur 2 wiedergegebene Elektrozaungerät 10 eignet sich besonders für den Betrieb von Elektro-Weidezäunen.

Im Beispiel der Figur 3 handelt es sich um ein Elektrozaungerät 10, das nach dem gleichen Prinzip wie das Elektrozaungerät gemäß Figur 2 aufgebaut ist. Es besteht aus einem Impulserzeugerteil 11 mit Impulserzeugerschaltungsanordnung 13 und einem Prüf- und Überwachungsteil 12, an dessen Hochspannungsanschluß 16 ein Elektrozaun 17 anzuschließen ist, während der zweite, kalte Anschluß 18 an Erde gelegt wird. Die Impulserzeuger-Schaltungsanordnung 13 ist in diesem Beispiel in ansich bekannter Weise aufgebaut und mit geringer innerer elektrischer Impedanz ausgelegt`

Zwischen den Hochspannungsanschluß 16 und den zweiten, kalten Anschluß 18 des Prüf- und Überwachungsteiles 12 ist in diesem Beispiel ein kapazitiver Spannungsteiler 35a, 35b gelegt, über dessen Teilkapazität 35b eine Glimmlampe 36 als Anzeigeelement geschaltet ist. Der kapazitive Spannungsteiler 35a, 35b ist so eingestellt, daß die Glimmlampe 36 bei jedem auf den Elektrozaun 17 gegebenen Impuls aufleuchtet, wenn die Impulsspannung oberhalb einer Bezugsgröße, beispielsweise von 2000 V liegt.
Da aufgrund der nur geringen inneren Impedanz der Impulserzeuger-Schaltungsanordnung 13 am Elektrozaun 17 auftretende Störungen, wie Erdberührung, Bewuchs, usw. nicht dazu führen, daß die Impulsspannung unter diese Bezugsgröße absinkt, leuchtet die Glimmlampe 36 auch dann noch im Takt der abgegebenen Impulse auf, wenn der Zustand des Elektrozaunes 17 erheblich gestört ist.

Im Beispiel der Figur 3 ist zwischen dem heißen Ausgang der Impulserzeuger-Schaltungsanordnung 13 und dem Hochspannungsanschluß 16 des Prüf- und Überwachungsteiles 12 ein ohm'scher Widerstand 37 eingeschaltet, der im Betrieb mit einem Schalter in Art eines Kurzschluß-Bypass 32 überbrückt ist. Durch Betätigen einer Prüftaste 38 wird der Kurzschluß-Bypass 32 aufgetrennt und dadurch der ohm'sche Widerstand 37 zur Erhöhung der inneren Impedanz des Elektrozaungerätes 10 wirksam. An dem Elektrozaun 17 auftretende Störungen, wie Bodenberührung, starker Bewuchs u.dgl. machen sich dann durch merkliche Verminderung der elektrischen Impulsspannung an dem Hochspannungsanschluß 16 bemerkbar. Die Größe des ohm'schen Widerstandes 37 ist im Hinblick auf die Größe derjenigen Isolationsverminderungen zu wählen, die noch als Störung festgestellt werden sollen. Wie in Figur 3 angedeutet, kann der ohm'sche Widerstand 37 einstellbar sein, um ihn auf die jeweilige Impedanz des Elektrozaunes 17 und die Größe der Isolationsverluste abzustimmen, die noch festgestellt werden sollen.

Im Beispiel der Figur 4 handelt es sich um ein Elektrozaungerät 10, dessen Impulserzeugerteil 11 eine Impulserzeuger-Schaltungsanordnung mit geringer innerer Impedanz enthält und an ein elektrisches Versorgungsnetz anschließbar ist. Die Impulserzeuger-Schaltungsanordnung 13 kann in gleicher oder ähnlicher Weise ausgebildet sein wie im Beispiel der Figur 3. Zwischen der heißen Ausgangsklemme der Impulserzeuger-Schaltungsanordnung 13 und dem Hochspannungsanschluß 16 des Prüf- und Überwachungsteiles 12 ist wiederum ein ohm'scher Widerstand 37 mit Kurzschluß-Bypass 32 in Art eines mit einer Prüf- und Kontrolltaste 38 zu öffnenden Schalters eingesetzt. Im Unterschied zu dem in Figur 3 gezeigten Beispiel ist das Elektrozaungerät 10 gemäß Figur 4 mit einer Mehrzahl von Anzeigeeinrichtungen 40, 41, 42 für die elektrische Impulsspannung ausgestattet. Die Anzeigeeinrichtung 40 enthält eine elektrische Glimmlampe 36 mit einem Varistor 39 und einem regelbaren ohm'schen Widerstand 43 als zusätzliche Vorwiderstände. Mittels dieser beiden Vorwiderstände 39 und 43 ist die Spannungsanzeigeeinrichtung 40 derart einzustellen, daß sie bei einem auf die Impedanz des angeschlossenen Elektrozaunes 17 abgestimmten gewünschten Wert der Impulsspannung anspricht, der beispielsweise zwischen 3000 V und 4000 V liegen kann. Die Anzeigeeinrichtung 41 ist mittels Vorwiderstand und Parallelwiderstand zur Glimmlampe 36 auf eine Mindest-Impulsspannung einstellbar, von beispielsweise 2000 V. Die Anzeigeeinrichtung 42 ist mittels einstellbarem ohm'schen Spannungsteiler 44a, 44b auf eine Ansprech-Impulsspannung einzustellen, die knapp unterhalb der beim Einrichten des Elektrozaunes auftretenden normalen Impulsspannung liegt. Dem ohm'schen Spannungsteiler 44a, 44b ist noch ein ohm'scher Vorwiderstand 45 vorgeschaltet, der im Betrieb normalerweise durch einen Schalter 46 in Art eines Kurzschluß-Bypass überbrückt ist. Dieser Schalter 46 kann mit einer Kontrolltaste 47 geöffnet werden. Ferner ist das Elektrozaungerät 10 gemaß Figur 4 mit einer kapazitiven Grundlast 48, also einem zwischen dem Hochspannungsanschluß 16 und dem kalten Anschluß 18 angeordneten Hochspannungskondensator und wahlweise mittels Kontrolltasten 50 und 52 einlegbaren kapazitiven Zusatzlasten 49 und 51 versehen.

Im normalen Betrieb des Elektrozaungerätes 10 gemäß Figur 4 leuchten die Glimmlampen der sämtlichen drei Anzeigeeinrichtungen 40, 41 und 42 auf. Zur Isolationsprüfung des Elektrozaunes ist der Prüf- und Kontrollknopf 38 zu betätigen und damit der Kurzschluß-Bypass 32 aufzutrennen. Durch die aufgrund des jetzt wirksamen ohm'schen Widerstandes 37 eintretende Erhöhung der inneren Impedanz des Elektrozaungerätes 10 wird jetzt bei normalem Betriebszustand des Elektrozaunes die Glimmlampe der Anzeigeeinrichtung 42 nicht mehr aufleuchten. Bei noch zulässiger Verminderung der Zaunisolation, beispielsweise bei Bewuchs in solcher Stärke, daß er durch den Elektrozaun 17 im Laufe des Betriebes noch selbsttätig überwunden werden kann, wird auch die Glimmlampe der Anzeigeeinrichtung 40 nicht mehr aufleuchten, sondern nur noch die Glimmlampe der Anzeigeeinrichtung 41. Falls beim Betätigen der Prüftaste 38 auch die Glimmlampe der Anzeigeeinrichtung 41 nicht mehr aufleuchtet, ist ein stärkerer Isolationsfehler, beispielsweise Bodenberührung des Elektrozaunes, anzunehmen, so daß ein Kontrollgang entlang des Elektrozaunes 17 erforderlich wird.

Zur Prüfung, ob der Elektrozaun noch auf seine ganze Länge wirksam ist, wird die Prüftaste 47 eingedrückt und dadurch der zusätzliche Vorwiderstand 45 in der Anzeigeeinrichtung 42 wirksam. Leuchtet dann die Glimmlampe der Anzeigeeinrichtung 42 nicht mehr auf, dann ist anzunehmen, daß der Zaun diejenige Impedanz, insbesondere diejenige Kapazität aufweist, für die die Anzeigeeinrichtung 42 eingestellt worden ist. Leuchtet die Glimmlampe 36 der Anzeigeeinrichtung 42 jedoch bei Betätigung der Prüf- und Kontrolltaste 47 weiterhin auf, so ist davon auszugehen, daß der Elektrozaun einen Teil seiner Impedanz, d.h. seiner Kapazität verloren hat, also auf einen Teil seiner Länge abgerissen ist. Durch Betätigen der Prüf- und Kontrolltasten 50 und 52 können dann kapazitive Zusatzlasten 49 und/oder 51 eingeschaltet werden, um festzustellen, wie groß der Kapazitätsverlust des Elektrozaunes sein könnte.

Im Beispiel der Figur 5 ist der Impulstransformator 51 der Impulserzeuger-Schaltungsanordnung 13 im Inneren der Vierpoldarstellung des Impulserzeugerteiles 11 angedeutet. Das Elektrozaungerät 10 enthält in diesem Beispiel auch einen Prüf- und Überwachungsteil 12, der, vergleichbar mit dem Beispiel der Figur 4, drei Anzeigeeinrichtungen 40, 41, 42 für die Impulsspannung enthält, welche zwischen dem Hochspannungsanschluß 16 und dem kalten Anschluß 18 angeschlossen sind. Im Unterschied zu dem in Figur 4 wiedergegebenen Elektrozaungerät sind die Anzeigeeinrichtungen 41 und 42 mit kapazitiven Spannungsteilern ausgestattet. Grundsätzlich ist aber die Arbeitsweise der Anzeigeeinrichtungen 40, 41 und 42 gleich denjenigen der entsprechenden Anzeigeeinrichtungen im Elektrozaungerät gemäß Figur 4. Als weiterer Unterschied zu den Elektrozaungeräten nach Figur 3 und Figur 4 sind bei dem Elektrozaungerät gemäß Figur 5 die die innere Impedanz erhöhenden Schaltungsteile auf der Primärseite des Impulstransformators 40 angeordnet und dementsprechend durch die Reihenschaltung einer Induktivität 54, eines ohm'schen Widerstandes 55 und einer Kapazität 56 angedeutet. Jeder dieser Impedanzteile ist mit einem Kurzschluß-Bypass 32 überbrückt. Jeder Kurzschluß-Bypass 32 läßt sich einzeln mittels Prüf- und Kontrolltasten 57, 58 und 59 auftrennen, so daß durch Wahl der betätigten Kontrolltaste bzw. Kontrolltasten die Größe und die Art der in der Schaltungsanordnung wirksam gemachten zusätzlichen inneren Impedanz gewählt werden kann.

Das Elektrozaungerät nach Figur 6 ist an ein elektrisches Versorgungsnetz anschließbar und in seinem Impulserzeugerteil 11 mit einer elektrischen Impulserzeugerschaltungsanordnung 13 mit geringer elektrischer Impedanz versehen. Diese Impulserzeuger-Schaltungsanordnung 13 kann gleich oder ähnlich derjenigen sein, wie sie in dem Elektrozaungerät nach Figur 3 oder in dem Elektrozaungerät nach Figur 4 angeordnet sind. Zwischen dem Hochspannungsanschluß 16 und dem kalten Anschluß 18 des auch in diesem Beispiel vorgesehenen Prüf- und Überwachungsteiles 12 ist ein mehrstufiger kapazitiver Spannungsteiler 35 angeordnet. Die Anzahl und die Höhe der in dem kapazitiven Spannungsteiler 35 vorgesehenen Stufen sind so eingerichtet, daß beim Anlegen von elektrischen Impulsen maximaler Spannung für die die Impulserzeuger-Schaltungsanordnung 13 ausgelegt ist, an der untersten Stufe des kapazitiven Spannungsteilers 35 eine Mindest-Impulsspannung von etwa 2000 V abgegriffen wird. Die über Vorwiderstände an die Stufen des kapazitiven Spannungsteilers 35 angelegten LED-Dioden 60a, 60b, 60c, 60d und 60e sind darauf abgestimmt, daß die letzte LED-Diode 60e bei Anliegen der Mindestimpulsspannung noch anspricht. Ist die am Hochspannungsanschluß 16 des Elektrozaungerätes 10 anliegende Impulsspannung geringer als die maximale von der Impulserzeugerschaltungsanordnung 13 erzeugbare Impulsspannung, dann liegt an der LED-Diode 60a der untersten Stufe nicht mehr die zum Ansprechen dieser LED-Diode erforderliche Spannung an. Es kommt daher an der LED-Diode 60a der untersten Stufe nicht mehr zur Anzeige. Die jeweils letzte anzeigende LED-Diode 60a, 60b, 60c, 60d, 60e zeigt dann die am Hochspannungsanschluß des Elektrozaungerätes 10 anliegende Impulsspannung an. Beim Einrichten des Elektrozaunes wird daher eine der LED-Dioden, beispielsweise die LED-Diode 60c, als letzte anzeigen, da durch den Anschluß des Elektrozaunes nicht mehr die volle Lehrlauf-Impulsspannung der Impulserzeuger-Schaltungsanordnung 13 erreicht wird. Um diesen Normalfall zu markieren, ist auf dem Gehäuse des Prüf- und Überwachungsteils 12 ein verstellbares Markierungselement 61 angebracht, das der Benutzer bei Inbetriebnahme des Elektrozaungerätes 10 mit frisch eingerichtetem Elektrozaun einstellt. Es genügt in der Regel reine Sichtkontrolle, ob die mit der Markierung versehene LED-Diode 60c noch anzeigt. Zeigt eine LED-Diode höherer Stufe, beispielsweise die LED-Diode 60d oder die LED-Diode 60e als letzte an, so ist dies ein Zeichen dafür, daß eine beträchtliche Verminderung des Isolationswiderstandes am Elektrozaun eingetreten ist. Liegt die letzte anzeigende LED-Diode, beispielsweise die LED-Diode 60e mehrere Stufen oberhalb der markierten LED-Diode, so wird ein Kontrollgang am Elektrozaun erforderlich.

Für den Fall, daß eine LED-Diode als letzte anzeigende LED-Diode erscheint, die der markierenden LED-Diode benachbart liegt, kann eine ergänzende Prüfung und Kontrolle dadurch erfolgen, daß zusätzlich auch die innere Impedanz des Elektrozaungerätes 10 erhöht wird. Hierzu ist im Beispiel der Figur 6 ein ohm'scher Widerstand 62 zwischen dem heißen Ausgang der Impulserzeuger-Schaltungsanordnung und dem Hochspannungsanschluß 16 eingesetzt. Dieser ohm'sche Widerstand 62 kann im Unterschied zu dem Widerstand 37 nach Figur 3 und Figur 4 besonders niederohmig sein, da die an dem kapazitiven Spannungsteiler 35 angeschlossene Reihe von LED-Dioden 60a bis 60e eine recht empfindliche Anzeige für die Impulsspannung ergibt. Der ohm'sche Widerstand 62 ist mit einem Kurzschluß-Bypass 32 überbrückt, wobei dieser Kurzschluß-Bypass 32 mittels der Prüftaste 38 aufgetrennt werden kann. Ergibt das Auftrennen und Schließen des Kurzschluß-Bypass 32 erhebliche Unterschiede hinsichtlich der letzten anzeigenden LED-Diode, so läßt dies auf erheblichen Isolationsverlust schließen, beispielsweise durch starken Bewuchs. Ergibt die Betätigung des Kurzschluß-Bypass 32 praktisch keinen Unterschied hinsichtlich der letzten anzeigenden LED-Diode oder gehört die letzte anzeigende LED-Diode 60b zu einer Stufe, die unterhalb der markierten LED-Diode 60c liegt, dann ist daraus zu schließen, daß die kapazitive Last kleiner geworden ist, also ein Teil des Elektrozaunes abgerissen ist.

Im Beispiel der Figur 7 enthält der Impulserzeugerteil 11 einen Impulstransformator 71 mit hochspannungsseitigem Zwillingsausgang, d.h. zwei im wesentlichen gleiche Hochspannungswicklung 72a und 72b. Die eine Hochspannungswicklung 72a ist über ein die innere Impedanz erhöhendes Element, beispielsweise einen ohm'schen Widerstand 73 an den heißen Ausgang 75 des Impulserzeugerteiles 11 und über eine Trenndiode 74 an den Hochspannungsanschluß 16 des Prüf- und Überwachungsteils 12 gelegt, während die zweite Hochspannungswicklung über eine Trenndiode 76 an Hochspannungsanschluß 16 gelegt ist. Am kalten Ausgang 77 sind beide Hochspannungswicklungen 72a und 72b parallel geschaltet. Durch diese Anordnung an der Sekundärseite des Impulstransformators 71 wird ein Zwillingsimpuls 78 erzeugt, wie er im rechten Teil der Figur 7 gezeigt ist. Der eine Teilimpuls 78a, der durch das die innere Impedanz erhöhende Element 73 auch in der Phasenlage verschoben sein kann, schließt sich zeitlich an den ersten Impulsteil 78b an, der mit geringerer Impedanz von der Hochspannungswicklung 72b herrührt. In dem Prüf- und Überwachungsteil 12 des Elektrozaungerätes 10 ist in diesem Beispiel eine Spannungsvergleichseinrichtung 79 vorgesehen, die mit einem Eingang an den ohm'schen Widerstand 73, einem zweiten Eingang an das spannungsseitige Ende der Hochspannungswicklung 72b und weiterhin an den kalten Anschluß 18 des Prüf- und Überwachungsteils 12 angeschlossen ist. An diese Spannungsvergleichseinrichtung 79 ist in diesem Beispiel eine Auswerte- und Anzeigeeinrichtung 80 angeschlossen, die eine Anzeige ergibt, sobald die beiden Teilimpulse 78a und 78b wesentlich unterschiedliche Impulsspannung aufweisen, wie dies beispielsweise im Inneren der Spannungsvergleichseinrichtung 79 in Figur 7 angedeutet ist. Da der in Schaltungsteilen des Impulserzeugers mit geringerer innerer Impedanz erzeugte Teilimpuls 78b nur in geringem Maß auf Impedanzänderungen, insbesondere Isolationsverlust des Elektrozaunes 17 angspricht, während der in Schaltungsteilen mit höherer innerer Impedanz erzeugte Impulsteil 78a hierauf wesentlich stärker anspricht, läßt eine wesentlich stärkere Dämpfung des Teilimpuses 78a darauf schließen, daß die Impedanz des Elektrozaunes 17 verändert, insbesondere der Isolationswiderstand vermindert worden ist.

Anstelle der Auswerte- und Anzeigeeinrichtung 80 könnten im Beispiel der Figur 7 auch eine Anzeige-, Registrier- und Schalteinheit 27 wie im Beispiel der Figur 1 vorgesehen sein, so daß in solchem Fall auch das Elektrozaungerät für den Betrieb von Objektschutz-Elektrozäunen einsetzbar wäre.

Eine Abwandlung des Elektrozaungerätes gemäß Figur 7 findet sich im Beispiel der Figur 8. In diesem Beispiel enthält der Impulserzeugerteil 11 Zwei vollständige Impulserzeuger-Schaltungsanordnungen 13a und 13b, die bevorzugt gleichen Aufbau aufweisen. Die Steuerung beider Impulserzeuger-Schaltungsanordnungen 13a und 13b ist in diesem Fall so eingerichtet, daß beide Einrichtungen im gleichen Takt, jedoch mit geringfügiger Verzögerung der Impulserzeuger-Schaltungsanordnung 13b zur Abgabe eines Hochspannungsimpulses gesteuert werden. Die eine Impulserzeugerschaltungsanordnung 13a ist wiederum über ein die innere Impedanz erhöhendes Element 73 und eine Trenndiode 74 an den heißen Ausgang 75 des Impulserzeugerteiles 11 gelegt, während die zweite Impulserzeugerschaltungsanordnung 13b lediglich über eine Trenndiode 74 an denselben Ausgang 75 gelegt ist. Mit ihren kalten Ausgängen sind beide Impulserzeuger-Schaltungsanordnungen 13a und 13b parallelgeschaltet. Der Prüf- und Überwachungsteil 12 enthält auch in diesem Beispiel eine Spannungsvergleichseinrichtung 79 und eine Anzeigeeinrichtung 80.
Auch in diesem Beispiel werden Zwillingsimpulse 78 auf den Elektrozaun 17 gelegt, wobei jedoch der unter höherer innerer Impedanz erzeugte Teilimpuls 78a an erster und der unter geringer innerer Impedanz erzeugte Teilimpuls 78b an zweiter Stelle liegt. Bei erhöhter Zaunimpedanz bzw. verminderter Zaunisolation wird somit der erste Teilimpuls 78a wesentlich stärker gedämpft als der zweite Teilimpuls 78b, wie dies in Figur 8 im Inneren der Spannungsvergleicheinrichtung 79 angedeutet ist. Anstelle der wie im Beispiel der Figur 7 vorgesehenen Auswerte- und Anzeigeeinrichtung kann auch im Beispiel der Figur 8 eine Anzeige-, Registrier- und Schalteinheit 27 gemäß Figur 1 vorgesehen werden, wenn das Elektrozaungerät nach Figur 7 für den Betrieb von Objektschutz-Zäunen oder für vergleichbare Anwendungsfälle eingesetzt werden soll.

Wenn in oben beschriebenen Beispielen die innere Impedanz des Elektrozaungerätes 10 verändernde Schaltungsteile hochspannungsseitig angeordnet sind, so ist dies beispielshalber angegeben. Es ist auch möglich, solche die innere Impedanz des Elektrozaungerätes 10 verändernde Schaltungsteile am kalten Ausgang anzuordnen, der im Betrieb im allgemeinen an Erde zu legen ist.

Alle oben beschriebenen Beispiele sind nur zur Erläuterung nicht aber zur Abgrenzung und Beschränkung des Erfindungsgedankens gedacht. Es sind vielmehr Beispiele verschiedenster anderer Art denkbar, bei welchen der Erfindungsgedanke realisiert wird.

### Bezugszeichenliste

- 10: Elektrozaungerät
- 11: Impulserzeugerteil
- 12: Prüf- und Überwachungsteil
- 13: Impulserzeuger-Schaltungsanordnung
- 14: Impulserzeuger-Schaltungsanordnung
- 15: Trenndiode
- 16: Hochspannungsanschluß
- 17: Elektrozaun
- 18: zweiter Anschluß
- 19: akustischer Alarmgeber
- 20: Scheinwerfer
- 21: Spannungs-Meßeinrichtung
- 22: Bezugsgrößen-Entwicklungseinrichtung
- 23: Betätigungselement
- 24: Speicher- und Mittelrechner
- 25: Vergleichseinrichtung
- 26: Schwellenwert-Vergleichseinrichtung
- 27: Anzeige-, Registrier- und Schalteinrichtung
- 28: Anzeigeeinrichtung
- 29: Uhr
- 30: Impedanzerhöhungseinheit
- 31: Impedanz erhöhende Schaltungsteile
- 32: Kunzschluß-Bypass
- 33: Taktgeber
- 34: Vergleichs- und Anzeigeeinrichtung
- 35a: kapazitiver Spannungsteil
- 35b: kapazitiver Spannungsteil
- 36: Glimmlampe
- 37: ohm'scher Widerstand
- 38: Prüftaste
- 40: Anzeigeeinrichtung
- 41: Anzeigeeinrichtung
- 42: Anzeigeeinrichtung
- 43: ohm'scher Widerstand
- 44a: ohm'scher Spannungsteiler
- 44b: ohm'scher Spannungsteiler
- 45: Vorwiderstand
- 46: Schalter
- 47: Kontrolltaste
- 48: kapazitive Grundlast
- 49: kapazitive Zusatzlast
- 50: Kontrolltaste
- 51: kapazitive Zusatzlasten
- 52: Kontrolltaste
- 53: Impulstransformator
- 54: Induktivität
- 55: ohm'scher Widerstand
- 56: Kapazität
- 57: Prüf- und Kontrolltaste
- 58: Prüf- und Kontrolltaste
- 59: Prüf- und Kontrolltaste
- 60: LED-Diode
- 61: Markierungselement
- 62: ohm'scher Widerstand
- 71: Impulstransformator
- 72a: Hochspannungswicklung
- 72b: Hochspannungswicklung
- 73: ohm'scher Widerstand
- 74: Trenndiode
- 75: heißer Ausgang
- 76: Trenndiode
- 77: Ausgang
- 78: Zwillingsimpuls
- 78a: Impulsteil
- 78b: Impulsteil
- 79: Spannungsvergleichseinrichtung
- 80: Auswerte- und Anzeigeeinrichtung

## Patentansprüche

1. Elektrozaungerät zum Auflegen elektrischer Impulse auf einen anzuschließenden elektrisch leitfähigen, gegen Erde elektrisch isolierten Elektrozaun, dessen elektrische Impedanz durch äußere Einflüsse ungewollter und willkürlicher Art veränderlich ist, wobei der im Elektrozaungerät vorgesehenen elektrischen Impulserzeuger-Schaltungsanordnung Prüf- und Überwachungseinrichtungen für den Zustand des Elektrozaunes zugeordnet sind,
dadurch gekennzeichnet, daß
die Prüf- und Überwachungseinrichtungen in Kombination enthalten:
- Elektrische Schaltungsteile zum Feststellen des Istwertes der elektrischen Spitzenspannung von unter Zugrundelegen einer ersten festgelegten inneren Impedanz der Impulserzeuger-Schaltungsanordnung erzeugten und auf den Elektrozaun gelegten elektrischen Impulsen,
- Einrichtungen zum Entwickeln einer Bezugsgröße durch Feststellen eines weiteren Istwertes der elektrischen Spitzenspannung von solchen auf den Elektrozaun gelegten elektrischen Impulsen, die unter Zugrundelegen einer zweiten, anderen festgelegten inneren Impedanz der Impulserzeuger-Schaltungsanordnung erzeugt werden, und
- Einrichtungen zum Vergleichen des festgestellten, der Impulsspannung entsprechenden Istwertes mit dieser Bezugsgröße, sowie Einrichtungen zur Auswertung des Vergleichsergebnisses wie die Anzeige, Registrierung, Alarmgabe.

2. Elektrozaungerät nach Anspruch 1, dadurch gekennzeichnet, daß die Prüf- und Überwachungseinrichtungen (12) zusätzliche Einrichtungen (24) zum Speichern und Mitteln einer Mehrzahl von zeitlich nacheinander entwickelten Vergleichswerten zwischen Istwert und Bezugsgröße enthalten.

3. Elektrozaungerät nach Anspruch 1 oder 2, dadurch gekennzeichnet, daß die Prüf- und Überwachungseinrichtungen (12) zusätzliche Einrichtungen (26) zum Ansprechen bei Überschreiten des Vergleichswertes zwischen Istwert und Bezugsgröße bzw. des gemittelten Vergleichswertes über einen

4. Elektrozaungerät nach einem der Ansprüche 1 bis 3, dadurch gekennzeichnet, daß die Prüf- und Überwachungseinrichtung (12) zu ununterbrochenem Überwachungsbetrieb in wirksamen Zustand einschaltbar sind.

5. Elektrozaungerät nach einem der Ansprüche 1 bis 3, dadurch gekennzeichnet, daß die Prüf- und Überwachungseinrichtungen (12) mittels einer durch einen Taktgeber (33) gesteuerten Schalteranordnung periodisch zeitweilig in wirksamen Zustand einschaltbar sind.

6. Elektrozaungerät nach einem der Ansprüche 1 bis 3, dadurch gekennzeichnet, daß die Prüf- und Überwachungseinrichtungen (12) mittels eines manuell betätigbaren Schalters (38; 57, 58, 59) zu zeitweiligem Prüfbetrieb in wirksamen Zustand einschaltbar sind.

7. Elektrozaungerät nach einem der Ansprüche 1 bis 6, dadurch gekennzeichnet, daß die Prüf- und Überwachungseinrichtungen (12) eine vom Benutzer gewollt betätigbare elektrische Schaltungsanordnung (22) zum Speichern einer den im Zeitpunkt der Betätigung bestehenden Istwert der Impulsspannung entsprechenden Größe als mit dem in der Folge festgestellten Istwert der Impulsspannung zu vergleichende Bezugsgröße enthalten.

8. Elektrozaungerät nach einem der Ansprüche 1 bis 6, dadurch gekennzeichnet, daß der Impulserzeuger-Schaltungsanordnung (13) Schaltungsteile (30, 37, 54, 53, 56) zum zeitweiligen Ändern der inneren Impedanz zugeordnet und Einrichtungen (40, 41, 42) zum Vergleichen der unter geringerer und höherer innerer Impedanz der Impulserzeuger-Schaltungsanordnung auf dem Elektrozaun entwickelten Impulsspannungen vorgesehen sind.

9. Elektrozaungerät nach Anspruch 8, dadurch gekennzeichnet, daß die innere Impedanz der Impulserzeuger-Schaltungsanordnung (13) erhöhende, zusätzliche elektrische Schaltungsteile (31, 37) vorgesehen sind, die einen vor dem spannungsseitigen (heißen) Ausgang oder wahlweise kalten Ausgang des Elektrozaungerätes angeordneten, mit einem zum Prüfen des augenblicklichen Zustandes am Elektrozaun auftrennbaren Kurzschluß-Bypass (32) überbrückten elektrischen Widerstand, vorzugsweise ohm'schen Widerstand, enthalten, wobei die Einrichtungen (34, 36, 40, 41, 42) zum Istwert/Bezugsgrößen-Vergleich hinter diesem elektrischen Widerstand an die heiße Seite (Anschlußklemme 16) des Schaltungsausganges angeschlossen ist.

10. Elektrozaungerät nach Anspruch 5 und 9, dadurch gekennzeichnet, daß der Taktgeber (33) zum Einschalten der Prüf- und Überwachungseinrichtungen derart an die innere Impedanz erhöhenden Schaltungsteile (30, 31) angeschlossen ist, daß das Einschalten der die innere Impedanz erhöhenden Schaltungsteile mit der auf eine vorher festgelegte Anzahl von Impulsen folgenden Impulsgabe gekoppelt ist.

11. Elektrozaungerät nach Anspruch 8, dadurch gekennzeichnet, daß die zusätzlichen Schaltungsteile (54, 55, 56) zur Erhöhung der inneren Impedanz der Impulserzeuger-Schaltungsanordnung in zwei oder mehr Stufen ausgebildet und wahlweise für die eine oder andere Stufe der Impedanz-Erhöhung einschaltbar sind.

12. Elektrozaungerät nach Anspruch 10 oder 11, dadurch gekennzeichnet, daß den zusätzlichen Schaltungsteilen zur Erhöhung der inneren Impedanz der Impulserzeuger-Schaltvngsanordnung periodisch betätigbare Schalter zugeordnet sind, die in Verbindung mit dem Taktgeber für die Impulsfolge in Kopplung mit nach Ablauf von Impulsgruppen erfolgenden Impulsabgaben für verschiedene Erhöhungen der inneren Impedanz betätigt werden.

13. Elektrozaungerät nach einem der Ansprüche 1 bis 6, dadurch gekennzeichnet, daß die Impulserzeuger-Schaltungsanordnung (13, 13a, 13b) zur Erzeugung Von Zwillingsimpulsen (78) ausgebildet ist, und zwar jeweils eines Teilimpulses (78b) unter geringerer innerer elektrischer Impedanz und eines Teilimpulses (78a) unter höherer innerer elektrischer Impedanz, und daß Einrichtungen (7), 80) zum vergleichen der auf dem Elektrozaun (17) entwickelten elektrischen Impulsspannungen der unter geringer innerer Impedanz erzeugten Teilimpulse (78b) mit denjenigen der unter höherer innerer Impedanz erzeugten Teilimpulse (78a) vorgesehen sind.

14. Elektrozaungerät nach Anspruch 13, dadurch gekennzeichnet, daß eine doppelte Impulserzeuger-Schaltungsanordnung (13a, 13b) vorgesehen ist, deren Teile zu aufeinanderfolgender Abgabe je eines Impulses miteinander gekoppelt sind, wobei die eine Impulserzeuger-Schaltungsanordnung (13b) zur Abgabe von Impulsen unter geringer innerer Impedanz ausgebildet ist und der anderen Impulserzeuger-Schaltungsanordnung Schaltungsteile (73) zur Erzeugung höherer innerer Impedanz zugeordnet sind.

15. Elektrozaungerät nach einem der Ansprüche 1 bis 14, dadurch gekennzeichnet, daß die Prüf- und Überwachungseinrichtungen (12) dazu ausgebildet sind, zur Erzeugung verstärkter Impulse ausgebildete, zusätzliche elektrische Schaltungsteile des Impulserzeugers bzw. einen zusätzlichen Impulserzeuger (14) einzuschalten, sobald und solange der in den Prüf- und Überwachungseinrichtungen (12) ermittelte Vergleichswert zwischen Istwert und Bezugsgröße bzw. der gemittelte Vergleichswert einen eingestellten oder einstellbaren Schwellenwert überschreitet.

16. Elektrozaungerät nach einem der Ansprüche 1 bis 15, insbesondere zum Anschließen eines Elektro-Weidezaunes, dadurch gekennzeichnet, daß die Einrichtungen (34; 80) zum Vergleichen des Istwertes der Impulsspannung mit der Bezugsgröße eine auf Überschreitung eines eingestellten oder einstellbaren Schwellenwertes für den Vergleichswert zwischen Istwert und Bezugsgröße ansprechende Anzeigeeinrichtung (35; 36; 40, 41, 42; 60) enthalten.

17. Elektrozaungerät nach einem der Ansprüche 1 bis 15, insbesondere zum Anschließen eines Objektschutz-Elektrozaunes, dadurch gekennzeichnet, daß zu ununterbrochenem Überwachungsbetrieb in wirksamen Zustand ständig einschaltbare Prüf- und Überwachungseinrichtungen (12) vorgesehen und zusätzliche Einrichtungen (27) zum Einschalten von Alarmeinrichtungen (19, 20) bei Überschreiten eines eingestellten oder einstellbaren Schwellenwertes für den Vergleichswert zwischen Istwert und Bezugsgröße der auf dem Elektrozaun (17) erzeugten Impulsspannung enthalten.

## Claims

1. Electric fence device to apply electric pulses to an electric fence which must be connected and which is electrically conductive and electrically insulated to earth, the electric impedance of which being variable by external effects of unintended and arbitrary kind, whereat testing and monitoring devices for the condition of the electric fence are assigned to the pulse generator circuit provided in the electric fence device, characterized in that, in combination, the testing and monitoring devices comprise:
- electric circuit elements to detect the actual value of the electric peak voltage of generated electric pulses applied to the electric fence in taking a first determined internal impedance of the pulse generator circuit as a basis,
- devices to develop a reference quantity by detecting a further actual value of the electric peak voltage of such electric pulses being applied to the electric fence and which are generated when another second determined internal impedance of the pulse generator curcuit is taken as a basis, and
- devices to compare the detected actual value corresponding to the pulse voltage with said reference quantity as well as devices to evaluate the comparative result such like the indication, recording and warning.

2. Electric fence device according to claim 1, characterized in that the testing and monitoring devices (12) comprise additional devices (24) to memorize and take the mean of a majority of comparative values between the actual value and the reference quantity, said comparative values being developed one after the other.

3. Electric fence device according to claim 1 or 2, characterized in that the testing and monitoring devices (12) comprise additional devices (26) to react in case that the comparative value between the actual value and the reference quantity or the comparative mean value respectively exceeds over a previously adjusted or adjustable threshold value.

4. Electric fence device according to one of claims 1-3, characterized in that the testing and monitoring device (12) can be connected in effective condition for an incessant surveillance operation.

5. Electric fence device according to one of claims 1-3, characterized in that the testing and monitoring devices (12) can be periodically and temporarily connected in effective condition by means of a switch arrangement controlled by a clock pulse generator (33).

6. Electric fence device according to one of claims 1-3, characterized in that the testing and monitoring devices (12) can be connected in effective condition for a temporary testing operation by means of a manually operable switch (38, 57, 58, 59).

7. Electric fence device according to one of claims 1-6, characterized in that the testing and monitoring devices (12) comprise an electric circuit design (22) being deliberately operable by the operator in order to memorize a quantity corresponding to the actual value of the pulse voltage occuring at the instant of the actuation, said quantity being memorized as reference quantity to be compared with the actual value of the pulse voltage determined in the sequel.

8. Electric fence device according to one of claims 1-6, characterized in that circuit elements (30, 37, 53, 54, 56) are assigned to the pulse generator circuit (13) for the temporary changing of the internal impedance and in that devices (40, 41, 42) are provided in order to compare the pulse voltages developed by lower and higher internal impedance of the pulse generator circuit on the electric fence.

9. Electric fence device according to claim 8, characterized in that additional electric circuit elements (31, 37) are provided to enhance the internal impedance of the pulse generator circuit (13), said electric circuit elements (31, 37) comprising an electric resistance, preferably an ohmic resistance, being arranged before the (hot) output at the voltage side or, optionally, before the (cold) output of the electric fence and being bridged by a short-circuit bypass (32) which can be uncoupled for testing the instant condition, the devices (34, 36, 40, 41, 42) being connected to the hot side (connector 16) of the circuit output immediately behind said electric resistance for a comparison of actual value/reference quantity.

10. Electric fence device according to claims 5 and 9, characterized in that, for cutting in the testing and monitoring devices, the clock pulse generator (33) is connected to the circuit elements which enhance the internal impedance thus that the cutting in of the circuit elements enhancing the internal impedance is coupled to the pulse generation following upon a previously determined number of pulses.

11. Electric fence device according to claim 8, characterized in that, for enhancing the internal impedance of the pulse generator circuit, the additional circuit elements (54, 55, 56) are developed in two or more stages and that they can be optionally connected for one or other stage for the enhancement of the impendance.

12. Electric fence device according to claims 10 or 11, characterized in that, for enhancing the internal impedance of the pulse generator circuit, periodically operable switches are assigned to the additional circuit elements, said switches being operated in connection with the clock generator for the pulse period coupled with pulse releases for different enhancements of the internal impedance occuring after the expiration of pulse groups.

13. Electric fence device according to one of claims 1-6, characterized in that the pulse generator circuit (13, 13a, 13b) is developed for the generation of twin pulses (78), that is in each case a part-pulse (78b) by lower internal electric impedance and a part-pulse (78a) by higher internal electric impedance, and in that devices (7, 80) are provided for the comparison of electric pulse voltages of the part-pulses (78b) generated by low internal impedance, said electric pulse voltages being developed on the electric fence (17) with those pulse voltages of the part-pulses (78a) being generated by higher internal impedance.

14. Electric fence device according to claim 13, characterized in that a double pulse generator circuit (13a, 13b) is provided, the parts of which are connected each for a successive output of a pulse, the one pulse generator circuit (13b) being developed for the output of pulses with slow internal impedance and to the other pulse generating circuit, circuit elements (73) are assigned to generate a higher internal impedance.

15. Electric fence device according to one of claims 1-14, characterized in that the testing and monitoring devices (12) are developed to cut in additional electric circuit elements of the pulse generator being developed to generate amplified pulses or to cut in an additional pulse generator (14) respectively, as long as the reference value being determined in the testing and monitoring devices (12) lies between the actual value and the reference quantity or as long as the mean reference value surpasses an adjusted or adjustable threshold value.

16. Electric fence device according to one of claims 1-15, in particular to connect an electric fence, characterized in that, in order to compare the actual value of the pulse voltage with the reference quantity, the devices (34, 80) comprise an indicating device (35, 36, 40, 41, 42, 60) responding to the transgression of an adjusted or adjustable threshold value for the reference value between the actual value and the refererence quantity.

17. Electric fence device according to one of claims 1-15, in particular to connect an electric fence for guarding, characterized in that for a constant monitoring operation in an effective condition there are provided testing and monitoring devices (12) that can be always connected as well as additional devices (27) to connect alarms (19, 20) when exceeding an adjusted or adjustable threshold value for the reference value between the actual value and the reference quantity of the pulse voltage generated on the electric fence (17).

## Revendications

1. Electrificateur pour appliquer des impulsions électriques à une clôture électrique à raccorder, qui est électriquement conductrice et isolée électriquement par rapport à la terre et dont l'impédance électrique est variable par des influences extérieures indésirées ou de nature aléatoire, avec coordination au système générateur d'impulsions électriques, prévu dans l'électrificateur, de dispositifs de contrôle et de surveillance de l'état de la clôture électrique,
caractérisé en ce que les dispositifs de contrôle et de surveillance contiennent, en combinaison:
- des parties de circuit électrique pour déterminer la valeur réelle de la tension électrique de crête d'impulsions électriques générées et appliquées à la clôture électrique sur la base d'une première impédance interne déterminée du système générateur d'impulsions,
- des dispositifs pour former une grandeur de référence par la détermination d'une valeur réelle supplémentaire de la tension électrique de crête, due à des impulsions électriques appliquées à la clôture électrique et générées sur la base d'une seconde impédance interne déterminée, différente de la première, du système générateur d'impulsions, et
- des dispositifs pour comparer la valeur réelle determinée, correspondant à la tension d'impulsion, avec cette grandeur de référence, ainsi que des dispositifs pour exploiter le résultat de la comparaison, tels que des dispositifs d'affichage, d'enregistrement, de déclenchement d'alarme et ainsi de suite.

2. Electrificateur selon la revendication 1, caractérisé en ce que les dispositifs de contrôle et de surveillance (12) contiennent des dispositifs supplémentaires (24) pour mémoriser et pour établir la moyenne de plusieurs valeurs de comparaison formées l'une après l'autre, dans le temps, entre la valeur réelle et la grandeur de référence.

3. Electrificateur selon la revendication 1 ou 2, caractérisé en ce que les dispositifs de contrôle et de surveillance (12) contiennent des dispositifs supplémentaires (26) destinés à réagir lorsque la valeur de comparaison entre la valeur réelle et la grandeur de référence, ou la valeur de comparaison moyenne, dépasse un seuil préréglé ou réglable.

4. Electrificateur selon une des revendications 1 à 3, caractérisé en ce que les dispositifs de contrôle et de surveillance (12) peuvent être enclenchés à l'état actif pour fonctionner dans un mode de surveillance ininterompu.

5. Electrificateur selon une des revendications 1 à 3, caractérisé en ce que les dispositifs de contrôle et de surveillance (12) peuvent périodiquement être enclenchés à l'état actif de façon temporaire au moyen d'un dispositif d'interrupteur commandé par une horloge (33).

6. Electirificateur selon une des revendications 1 à 3, caractérisé en ce que les dispositifs de contrôle et de surveillance (12) peuvent être enclenchés à l'état actif, en vue d'un fonctionnement en mode de contrôle temporaire, au moyen d'un interrupteur (38; 57, 58, 59) à commande manuelle.

7. Electrificateur selon une des revendications 1 à 6, caractérisé en ce que les dispositifs de contrôle et de surveillance (12) contiennent un montage électrique (22), pouvant être actionné sciemment par l'utilisateur, pour mémoriser une grandeur, correspondant à la valeur réelle de la tension d'impulsion existant à l'instant de l'actionnement, en tant que grandeur de référence à comparer avec la valeur réelle de la tension d'umpulsion déterminée consécutivement.

8. Electrificateur selon une des revendications 1 à 6, caractérisé en ce que des parties de circuit (30, 37, 54, 53, 56) sont coordonnées au montage générateur d'impulsions (13) pour changer temporairement l'impédance interne et des dispositifs (40, 41, 42) sont prévus pour comparer les tensions d'impulsion établies sur la clôture électrique sous une impédance interne plus faible et sous une impédance interne plus élevée du montage générateur d'impulsions.

9. Electrificateur selon la revendication 8, caractérisé en ce qu'il comprend des parties de circuit électrique supplémentaires (31, 37) augmentant l'impédance interne du montage générateur d'impulsions (13), qui comportent une résistance électrique, de préférence une résistance ohmique, placée devant la sortie côté tension (sortie chaude) ou, au choix, devant la sortie froide de l'électrificateur, et qui est shuntée par une dérivation de mise en court-circuit (32) susceptible d'être ouverte pour contrôler l'état instantané sur la clôture électrique, les dispositifs (34, 36, 40, 41, 42) pour effectuer la comparaison valeur réelle/grandeur de référence étant branchés derrière cette résistance électrique au côté chaud (borne de raccordement 16) de la sortie du montage.

10. Electrificateur selon les revendications 5 et 9, caractérisé en ce que l'horloge (33) pour l'enclenchement des dispositifs de contrôle et de surveillance est connectée aux parties de circuit (30, 31) augmentant l'impédance interne, de manière que l'enclenchement de ces parties de circuit soit couplé à la délivrance d'une impulsion faisant suite à un nombre préfixé d'impulsions.

11. Electrificateur selon la revendication 8, caractérisé en ce que les parties de circuit supplémentaires (54, 55, 56) pour augmenter l'impédance interne du montage générateur d'impulsions sont réalisées en deux ou davantage d'étages et sont enclenchables sélectivement pour l'un ou l'autre étage d'augmentation d'impédance.

12. Electrificateur selon la revendication 10 ou 11, caractérisé en ce que des interrupteurs susceptibles d'être actionnés périodiquement, sont coordonnés aux parties de circuit supplémentaires pour augmenter l'impédance interne du montage générateur d'impulsions, interrupteurs qui sont actionnés pour différentes augmentations de l'impédance interne en liaison avec l'horloge pour la suite d'impulsions et en couplage avec des délivrances d'impulsions effectuées après la fin de groupes d'impulsions.

13. Electrificateur selon une des revendications 1 à 6, caractérisé en ce que le montage générateur d'impulsions (13, 13a, 13) est réalisé pour la génération d'impulsions jumelées (78) constituées chacune d'une impulsion partielle (78b) délivrée sous une impédance électrique interne plus faible et d'une impulsion partielle (78a) délivrée sous une impédance électrique interne plus élevée, et que des dispositifs (7, 80) sont prévus pour comparer les tensions électriques d'impulsion établies sur la clôture électrique (17) par les impulsions partielles (78b) générées sous impédance interne plus faible avec celles établies par les impulsions partielles (78a) générées sous impédance interne plus élevée.

14. Electrificateur selon la revendication 13, caractérisé en ce qu'il comprend un double montage générateur d'impulsions (13a, 13b) dont les parties sont mutuellement couplées pour délivrer chacune, successivement, une impulsion, l'un des montages générateurs d'impulsions (13b) étant réalisé pour délivrer des impulsions sous une plus faible impédance interne et des parties de circuit (73) pour créer une plus haute impédance interne étant coordonnées à l'autre montage générateur d'impulsions.

15. Electrificateur selon une des revendications 1 à 14, caractérisé en ce que les dispositifs de contrôle et de surveillance (12) sont réalisés pour enclencher des parties de circuit électrique supplémentaires, du générateur d'impulsions ou d'un générateur d'impulsions supplémentaire (14), qui sont réalisées pour la génération d'impulsions renforcées, dès que et tant que la valeur de comparaison formée dans les dispositifs de contrôle et de surveillance (12) entre la valeur réelle et la grandeur de référence, ou la valeur de comparaison moyenne, dépasse un seuil réglé ou réglable.

16. Electrificateur selon une des revendications 1 à 15, en particulier pour le raccordement d'une clôture électrique de pâturage, caractérisé en ce que les dispositifs (34; 80) pour comparer la valeur réelle de la tension d'impulsion avec la grandeur de référence, contiennent un dispositif d'affichage (35; 36; 40, 41, 42; 60) réagissant au dépassement d'un seuil réglé ou réglable pour la valeur de comparaison entre la valeur réelle et la grandeur de référence.

17. Electrificateur selon une des revendications 1 à 15, en particulier pour le raccordement d'une clôture électrique de protection d'un site, caractérisé en ce qu'il comprend des dispositifs de contrôle et de surveillance (12) susceptibles d'être enclenchés à l'état actif de façon continue, en vue d'un mode de fonctionnement de surveillance ininterrompu, ainsi que des dispositifs supplémentaires (27) pour enclencher des dispositifs d'alarme (19, 20) en cas de dépassement d'un seuil réglé ou réglable pour la valeur de comparaison entre la valeur réelle et la grandeur de référence de la tension d'impulsion générée sur la clôture électrique (17).
